# EUROPÄISCHE PATENTSCHRIFT

(11) **EP 0 386 520 B1**
(45) Veröffentlichungstag und Bekanntmachung des Hinweises auf die Patenterteilung: **18.08.1993**
(21) Anmeldenummer: 90103272.2
(22) Anmeldetag: 20.02.1990
(51) Int. Cl.: B02C 4/28

(54) **Gutbettwalzenmühle**
Material bed roller mill
Broyeur à cylindres à lit de matière

(30) Priorität: 10.03.1989 DE 3907830
(43) Veröffentlichungstag der Anmeldung: 12.09.1990
(73) Patentinhaber: KRUPP POLYSIUS AG, 59269 Beckum (DE)
(72) Erfinder: Patzelt, Norbert, Dipl.-Ing., D-4720 Beckum (DE); Blasczyk, Gotthardt, Dipl.-Ing., D-4720 Beckum (DE)
(74) Vertreter: Tetzner, Volkmar, Dr.-Ing. Dr. jur.

(56) Entgegenhaltungen:
- DE-A- 3 535 406
- FR-A- 345 743

## Beschreibung

Die Erfindung betrifft eine Gutbettwalzenmühle enthaltend
a) zwei unter Bildung eines Walzenspaltes nebeneinander angeordnete, mit hoher Mahlkraft gegeneinander gepreßte, angetriebene Walzen, von denen wenigstens eine Walze in Richtung auf die andere Walze beweglich gelagert ist,
b) einen über dem Walzenspalt angeordneten, zur Zuführung des Mahlgutes zum Walzenspalt dienenden Füllschacht, der zwei jeweils einer der Walzen zugeordnete Führungswände aufweist, die im unteren Bereich des Füllschachtes den dem Walzenspalt zugeführten Mahlgutstrom seitlich begrenzen, die zur Änderung der Breite dieses Mahlgutstromes relativ zur vertikalen Mittelebene der Gutbettwalzenmühle verstellbar sind und die sich parallel zu den Walzenachsen, sowie im wesentlichen über die gesannte axiale länge der Walzen erstrecken.

Aus der FR-A-345 743 ist ein Aufgabetrichter für gattungsfremde Eiform-Brikettpressen bekannt. Bei diesem Aufgabetrichter sind zwei sich mit Abstand gegenüberliegende bewegliche Schieber vorgesehen, die mit Hilfe von Zahnstangenantrieben gleichzeitig und parallel zueinander in ihrem Abstand verstellbar sind. Auf diese Weise soll die Durchflußmenge der - im allgemeinen weichen - Brikettmasse schnell geregelt werden können. Über die genauere Ausbildung der zugehörigen Eiform-Brikettpressen läßt sich dieser Veröffentlichung wenig entnehmen.

Eine Gutbettwalzenmühle der im Oberbegriff des Anspruches 1 vorausgesetzten Art ist beispielsweise aus der DE-A-35 35 406 bekannt. Hierbei sind in einer bestimmten Höhe oberhalb des Walzenspaltes sowie am unteren Ende eines Füllschachtes zwei sich gegenüberliegende, schieberartige Abdeckungen vorgesehen, die in ihrer Schräglage geradlinig gegeneinander verschoben werden können, um dadurch die Materialaufgabebreite und/oder die Höhe der auf den Walzen lastenden Materialsäule ändern zu können. Durch diese schieberartigen Abdeckungen erhält der Füllschacht an seinem unteren Ende eine Trichterform mit im Querschnitt veränderbarer Auslauföffnung.

Der Erfindung liegt die Aufgabe zugrunde, eine Gutbettwalzenmühle der im Oberbegriff des Anspruches 1 vorausgesetzten Art in der Weise zu verbessern, daß bei verhältnismäßig einfacher konstruktiver Gestaltung der sich durch die Mahlgutsäule über den Walzen einstellende Druck selbst bei schwankender Mahlgutzuführung möglichst weitgehend zur Gutbettzerkleinerung ausgenutzt werden kann.

Diese Aufgabe wird erfindungsgemäß dadurch gelöst, daß die Führungswände vertikal angeordnet und unter Beibehaltung ihrer vertikalen Lage quer zur vertikalen Mittelebene der Gutbettwalzenmühle sowie wahlweise auch einzeln und dadurch unabhängig voneinander verstellbar sind.

Zweckmäßige Ausgestaltungen der Erfindung sind Gegenstand der Unteransprüche.

Bei dieser erfindungsgemäßen Gutbettwalzenmühle wird der dem Walzenspalt zugeführte Mahlgutstrom durch die verstellbaren, vertikalen Führungswände seitlich so eingegrenzt, daß sowohl bei kleineren als auch bei größeren Mahlgutmengen eine Mindesthöhe der sich bildenden Mahlgutsäule aufrechterhalten werden kann. Da die verstellbaren Führungswände auch bei einer Querverstellung ihre vertikale Lage beibehalten, kann der Mahlgutdruck, der sich durch die über den Walzen stehende Mahlgutsäule bildet, voll zur Gutbettzerkleinerung im Bereich des Walzenspaltes ausgenutzt werden.

Werden die beiden vertikalen Führungswände gemeinsam in Querrichtung verstellt, so ist die durch die Führungswände seitlich begrenzte Mahlgutsäule symmetrisch zur vertikalen Mittelebene der Gutbettwalzenmühle ausgerichtet. Dies ist im allgemeinen dann zweckmäßig, wenn aufgrund einer entsprechenden Zusammensetzung des Mahlgutes die Antriebsmotoren der beiden Mahlwalzen eine gleiche Leistungsaufnahme aufweisen.

Wenn dagegen das Mahlgut von unterschiedlicher Herkunft ist und/oder eine sehr unterschiedliche Körnung aufweist (wenn beispielsweise unzerkleinertes Frischgut und rückgeführte Grieße gemeinsam dem Füllschacht zugeführt werden), kann es vorkommen, daß die beiden Mahlwalzen bei symmetrischer Zuführung der Mahlgutsäule zum Walzenspalt unterschiedlich stark belastet werden, so daß die Antriebsmotoren der beiden Mahlwalzen eine unterschiedliche Leistungsaufnahme aufweisen. In diesem Falle kann dann die Mahlgutsäule beispielsweise durch Querverstellung nur einer Führungswand asymmetrisch zur vertikalen Mittelebene der Walzenmühle so eingestellt werden, daß die Leistungsaufnahme der Antriebsmotoren beider Walzen wieder ausgeglichen wird.

Die Erfindung sei nachfolgend anhand der Zeichnung häher erläutert. In dieser Zeichnung zeigen die Fig. 1, 2 und 3 jeweils ganz schematisch gehaltene, weitgehend gleichartige Querschnittsansichten durch eine erfindungsgemäße Gutbettwalzenmühle, wobei in diesen drei Zeichnungsfig. lediglich vertikale Führungswände des Füllschachtes jeweils unterschiedliche Stellungen einnehmen.

Der allgemeine Aufbau dieser Gutbettwalzenmühle sei zunächst anhand Fig. 1 erläutert, wobei jedoch alle Teile dieser Gutbettwalzenmühle in allen Zeichnungsfig. gleich sind, so daß sie alle mit denselben Bezugszeichen versehen sind.

Die Gutbettwalzenmühle enthält zwei nebeneinander angeordnete, mit hoher Mahlkraft gegeneinander gepreßte Walzen 1, 2, von denen die Walze 1 als Festwalze und die Walze 2 als Loswalze ausgebildet ist. Die Loswalze 2 ist in Richtung des Doppelpfeiles 3 und somit in Richtung der Festwalze 1 beweglich gelagert, wie es an sich bekannt ist. Beide Walzen 1, 2 werden vorzugsweise durch je einen gesonderten - hier nicht näher veranschaulichten - Antriebsmotor gegeneinander laufend angetrieben.

Zwischen den beiden Walzen 1, 2 ist ein Walzenspalt (Mahlspalt) 4 vorhanden, über dem ein Füllschacht 5 für Zuführung von Mahlgut zum Walzenspalt 4 angeordnet ist.

Damit die lichte Breite B des vom Füllschacht 5 dem Walzenspalt 4 zugeführten Mahlgutstromes, also der dadurch gebildeten Mahlgutsäule 6, in jeweils gewünschter Weise geändert werden kann, sind im unteren Bereich des Füllschachtes 5 zwei sich mit Abstand gegenüberliegende vertikale Führungswände 7a und 7b unter Beibehaltung ihrer vertikalen Lage quer zur vertikalen Mittelebene 8 der Gutbettwalzenmühle verstellbar vorgesehen. Diese beiden vertikalen Führungswände 7a, 7b begrenzen damit den dem Walzenspalt 4 zuzuführenden Mahlgutstrom (Mahlgutsäule 6) in seitlicher Richtung, d. h. in Querrichtung zu den Walzenachsen 1a bzw. 2a.

Die beiden sich zu beiden Seiten der vertikalen Mittelebene 8 gegenüberliegenden vertikalen Führungswände 7a und 7b erstrecken sich parallel zu den Walzenachsen 1a, 2a sowie im wesentlichen über die ganze axiale Länge (senkrecht zur Zeichenebene der Fig. 1 - 3) der Walzen 1 und 2. Beide Führungswände 7a, 7b können in Querrichtung zur vertikalen Mittelebene 8, d. h. in Richtung der Doppelpfeile 9a, 9b je nach Bedarf und Ausführung gemeinsam oder auch einzeln und unabhängig voneinander verstellt werden. Auf diese Weise kann oberhalb des Walzenspaltes 4 bzw. oberhalb der beiden Walzen 1, 2 eine in bezug auf die vertikale Mittelebene 8 der Gutbettwalzenmühle mehr oder weniger breite symmetrische Mahlgutsäule 6 bzw. 6a (Fig. 1 und 2) oder asymmetrische Mahlgutsäule 6b (Fig. 3) gebildet und aufrechterhalten bzw. eingestellt werden, was im allgemeinen vor allem von der Leistungsaufnahme der beiden Antriebsmotoren für die Walzen 1 und 2 und damit von der jeweiligen Arbeitsbelastung dieser beiden Walzen 1, 2 abhängt. In jedem Falle wird die Mahlgutsäule 6, 6a, 6b stets von senkrecht verlaufenden Führungswänden 7a, 7b seitlich begrenzt, um dadurch den vollen Druck, der durch die über den Walzen 1, 2 stehende Mahlgutsäule entsteht, für die Gutbettzerkleinerung ausgenutzt. Die hierzu vor allem wirksam werdende Höhe H (Fig. 1) der über den Walzen 1, 2 bzw. dem Walzenspalt 4 lastenden Materialsäule 6, 6a bzw. 6b kann durch die Querverstellbarkeit (Pfeile 9a, 9b) der Führungswände 7a, 7b und somit durch die Einstellbarkeit der Breite B der Gutbettsäule auf ihrer günstigsten Höhe gehalten bzw. eingestellt werden.

Dies bedeutet also, daß die seitliche Querverstellung der vertikalen Führungswände 7a, 7b eine Reduzierung der zuzuführenden Mahlgutmenge gestattet, ohne daß dadurch der Mahlgutdruck seitens der Mahlgutsäule in Richtung des Walzenspaltes 4 reduziert wird. Jede der beiden vertikalen Führungswände 7a, 7b ist direkt über einer zugehörigen Walze 1 bzw. 2 angeordnet. Hierbei weist die untere Längskante 7a' bzw. 7b' jeder Führungswand 7a bzw. 7b einen im wesentlichen gleichbleibenden minimalen Abstand a zur Außenumfangsseite 1b, 2b der zugehörigen Walze auf.

Bei dem in der Zeichnung veranschaulichten Beispiel besitzt der Füllschacht 5 einen Schachtgrundkörper 10, der im unteren, vertikalen Schachtabschnitt 5a zwei sich mit Abstand auf beiden Seiten der vertikalen Mittelebene 8 gegenüberliegende, parallel zu den Walzenachsen 1a, 2a verlaufende, ortsfeste Schachtwände 11a, 11b aufweist, zwischen denen die beiden vertikalen Führungswände 7a, 7b querverstellbar (Pfeile 9a, 9b) angeordnet sind. Auch diese beiden ortsfesten Schachtwände 11a, 11b enden mit geringem Abstand (etwa Abstand a in Fig. 1) über der Außenumfangsseite 1b bzw. 2b der jeweils zugehörigen Walze 1 bzw. 2. Der Querabstand zwischen diesen beiden ortsfesten Schachtwänden 11a, 11b ist so groß bemessen, daß die zwischen ihnen quer beweglichen Führungswände 7a, 7b bis auf eine maximale Breite B der Mahlgutsäule (etwa Mahlgutsäule 6 in Fig. 1) verstellt werden können.

Der Schachtgrundkörper 10 weist ferner im Bereich der oberen Enden 7a'', 7b'' der vertikalen Führungswände 7a, 7b - im Querschnitt der Walzenmühle betrachtet (vgl. Darstellungen in Fig. 1 - 3) - eine trichterförmige Erweiterung auf, die im wesentlichen durch zwei vorzugsweise gleich große, symmetrisch zur vertikalen Mittelebene 8 nach unten geneigte (konvergierende) Schrägwände 12a und 12b gebildet wird. Diese beiden Schrägwände 12a, 12b schließen sich etwa an die oberen Enden der ortsfesten Schachtwände 11a, 11b an. Über der so gebildeten trichterförmigen Erweiterung kann der Schachtgrundkörper 10 noch einen behälterartigen oberen Teil 10' mit im wesentlichen geraden Seitenwänden nach Art eines Vorratsbehälters besitzen.

Mit dem oberen Ende 7a'' bzw. 7b'' jeder vertikalen Führungswand 7a, 7b ist eine im wesentlichen ebene Schieberwand 13a bzw. 13b fest, vorzugsweise starr verbunden, die jeweils einer der Schrägwände 12a bzw. 12b des Schachtgrundkörpers 10 zugeordnet ist. Vorzugsweise ist jede dieser im wesentlichen ebenen Schieberwände 13a, 13b gleichartig geneigt wie die Schrägwände 12a, 12b und dabei ist jede Schieberwand 13a bzw. 13b in bzw. an der zugehörigen Schrägwand 12a bzw. 12b in Richtung der Doppelpfeile 14a, 14b gleichbeweglich geführt und einstellbar. Diese Einstellbarkeit in Richtung der Pfeile 14a, 14b der beiden Schieberwände 13a, 13b ist derart vorgesehen, daß dadurch gleichzeitig die mit diesen Schieberwänden 13a, 13b verbundenen vertikalen Führungswände 7a bzw. 7b in Richtung der Doppelpfeile 9a bzw. 9b quer zur vertikalen Mittelebene 8 verstellt werden können. Es versteht sich von selbst, daß jeder Schieberwand 13a, 13b eine geeignete, nicht näher veranschaulichte Verstellvorrichtung zugeordnet sein kann, die in an sich bekannter Weise für Schieber ausgeführt sein können, um die jeweils erforderlichen bzw. gewünschten Verstellmöglichkeiten der vertikalen Führungswände 7a, 7b (gemeinsam oder einzeln und unabhängig voneinander) gewährleisten zu können.

Die erläuterten Schieberwände 13a, 13b haben den Vorteil, daß sie die Schrägwände 12a, 12b des Schachtgrundkörpers 10 in Richtung auf die vertikale Mittelebene 8 verlängern können (als zusätzliche Schräg-Trichterführung des zuzuführenden Mahlgutstromes).

Es versteht sich von selbst, daß im Bedarfsfalle an den unteren Endabschnitten der vertikalen Führungswände 7a, 7b noch geeignete zusätzliche Verstellmittel vorgesehen sein können, die insbesondere bei relativ großen Höhenabmessungen der vertikalen Führungswände 7a, 7b für die Beibehaltung der vertikalen Lage dieser Führungswände 7a, 7b auch in diesem unteren Abschnitt sorgen. Diese zusätzlichen Verstellmittel könnten dabei zweckmäßig mit den Verstellvorrichtungen für die Schieberwände 13a, 13b gekoppelt sein. Es versteht sich außerdem, daß auch andere geeignete Mittel zum Querverstellen der vertikalen Führungswände 7a, 7b vorgesehen werden können.

Betrachtet man die Darstellungen in den Fig. 1, 2 und 3, dann lassen sich dort jeweils lediglich unterschiedliche Einstellagen der vertikalen Führungswände 7a und 7b erkennen. So zeigt Fig. 1 etwa die größte lichte Breite B der Mahlgutsäule 6 bei praktisch vollkommen nach außen verstellten vertikalen Führungswänden 7a und 7b. Gemäß Fig. 1 ergibt sich damit eine bezüglich der vertikalen Mittelebene 8 der Gutbettwalzenmühle bzw. der bezüglich des Walzenspaltes 4 symmetrische Mahlgutsäule 6 mit maximaler Breite B.

Gemäß Fig. 2 sind die beiden vertikalen Führungswände 7a und 7b um ein gleiches Maß gegen die vertikale Mittelebene 8 verstellt, so daß sich auch hier wiederum eine bezüglich der vertikalen Mittelebene 8 symmetrische Mahlgutsäule 6a, jedoch von relativ geringer Breite B₁ ergibt.

Nach der Darstellung in Fig. 3 ist lediglich die rechte vertikale Führungswand 7b nahezu vollkommen gegen die vertikale Mittelebene 8 der Gutbettwalzenmühle verstellt, während die linke vertikale Führungswand 7a in ihrer äußersten Lage nahe der Schachtwand 8a eingestellt bleibt (etwa wie in Fig. 1). Auf diese Weise ergibt sich eine bezüglich der vertikalen Mittelebene 8 und dem Walzenspalt 4 asymmetrische Einstellung der gebildeten Mahlgutsäule 6b mit entsprechender Breite B₂.

Der Vergleich zwischen den Fig. 1, 2 und 3 läßt erkennen, daß beliebige Einstellungen und Ausrichtungen der dem Walzenspalt 4 zuzuführenden Mahlgutsäule möglich sind. Die asymmetrische Zuführung des Mahlgutstromes zum Walzenspalt 4 wird vor allem dann in entsprechend großem Ausmaß gewählt, wenn die Leistungsaufnahme des Antriebsmotors von der einen Walze höher ist als die der anderen Walze, so daß durch diese asymmetrische Einstellung der Mahlgutstrom stärker derart auf die Außenumfangsseite der einen Walze gelenkt werden kann, daß die Leistungsaufnahme der Antriebsmotoren für beide Walze gleich groß wird.

Schließlich sei noch erwähnt, daß der höchste Durchsatz dieser Gutbettwalzenmühle mit den stets vertikalen Führungswänden 7a, 7b des Füllschachtes 5 erreicht wird, wenn die lichte Schachtbreite B (und damit die Breite B der Mahlgutsäule) die Mahlguthöhe H und der Durchmesser der Walzen 1, 2 in einem geeigneten Verhältnis zueinander abgestimmt sind.

Der Vollständigkeit halber sei noch erwähnt, daß im Bereich der Stirnseiten des Füllschachtes 5, d. h. im Bereich der axialen Enden des Walzenpaares 1, 2, selbstverständlich in jeder geeigneten Weise ausgeführte und angebrachte, an sich bekannte Stirnwände vorgesehen sein können, die dort die Mahlgutsäule begrenzen.

## Patentansprüche

1. Gutbettwalzenmühle, enthaltend
a) zwei unter Bildung eines Walzenspaltes (4) nebeneinander angeordnete, mit hoher Mahlkraft gegeneinander gepreßte, angetriebene Walzen (1, 2), von denen wenigstens eine Walze in Richtung auf die andere Walze beweglich gelagert ist,
b) einen über dem Walzenspalt (4) angeordneten, zur Zuführung des Mahlgutes zum Walzenspalt dienenden Füllschacht (5), der zwei jeweils einer der Walzen zugeordnete Führungswände (7a, 7b) aufweist, die im unteren Bereich des Füllschachtes (5) den dem Walzenspalt (4) zugeführten Mahlgutstrom (6, 6a, 6b) seitlich begrenzen, die zur Äderung der Breite dieses Mahlgutstromes relativ zur vertikalen Mittelebene (8) der Gutbettwalzenmühle verstellbar sind und die sich parallel zu den Walzenachsen, sowie im wesentlichen über die gesannte axiale Länge der Walzen erstrecken,
dadurch gekennzeichnet, daß
c) die Führungswände (7a, 7b) vertikal angeordnet und unter Beibehaltung ihrer vertikalen Lage quer zur vertikalen Mittelebene (8) der Gutbettwalzenmühle, sowie wahlweise auch einzeln und dadurch unabhängig voneinander verstellbar sind.

2. Gutbettwalzenmühle nach Anspruch 1, dadurch gekennzeichnet, daß die untere Längskante (7a', 7b') jeder vertikalen Führungswand (7a, 7b) einen im wesentlichen gleichbleibenden geringen Abstand (a) zur Außenumfangsseite (1b, 2b) der zugehörigen Walze (1, 2) aufweist.

3. Guttbettwalzenmühle nach Anspruch 1, dadurch gekennzeichnet, daß der Füllschacht (5) einen Schachtgrundkörper (10) mit zwei sich gegenüberliegenden, parallel zu den Walzenachsen (1a, 2a) verlaufenden, ortsfesten Schachtwänden (11a, 11b) besitzt, zwischen denen die beiden Führungswände (7a, 7b) querverstellbar angeordnet sind.

4. Guttbettwalzenmühle nach Anspruch 3, dadurch gekennzeichnet, daß der Schachtgrundkörper (10) im Bereich der oberen Enden (7a'', 7b'') der vertikalen Führungswände (7a, 7b) - im Querschnitt der Walzenmühle betrachtet - eine trichterförmige Erweiterung mit zwei vorzugsweise gleich großen, symmetrisch zur vertikalen Mittelebene (8) nach unten geneigten Schrägwänden (12a, 12b) aufweist, in denen je eine gleichartig geneigte, im wesentlichen ebene Schieberwand (13a, 13b) gleitbeweglich geführt ist, die mit dem oberen Ende (7a'', 7b'') jeweils einer der vertikalen Führungswände (7a, 7b) verbunden ist, wobei eine Gleitbewegung der Schieberwände diese Führungswände in Querrichtung (9a, 9b) verstellt.

## Claims

1. Material bed roll mill, containing
a) two driven rolls (1, 2) which are are arranged adjacent to one another and pressed against one another with a high grinding force, forming a roll gap (4), at least one of these rolls being mounted so as to be movable in the direction of the other roll,
b) a filling shaft (5) arranged above the roll gap (4) for delivery of the material for grinding to the roll gap, and having two guide walls (7a, 7b) which are each associated with one of the rolls and which in the lower region of the filling shaft (5) laterally define the stream of material (6, 6a, 6b) for grinding which is delivered to the roll gap (4), are adjustable relative to the vertical central plane (8) of the material bed roll mill for altering the width of this stream of material for grinding, and extend parallel to the roll axes as well as extending substantially over the entire axial length of the rolls,
characterised in that the guide walls (7a, 7b) are arranged vertically and whilst maintaining their vertical position they can be adjusted at right angles to the vertical central plane (8) of the material bed roll mill and also adjusted individually as required and thus independently of one another.

2. Material bed roll mill as claimed in claim 1, characterised in that the lower long edge (7a', 7b') of each vertical guide wall (7a, 7b) is a substantially constant small distance (a) from the outer peripheral side (1b, 2b) of the appertaining roll (1, 2).

3. Material bed roll mill as claimed in claim 1, characterised in that the filling shaft (5) has a main shaft body (10) with two stationary shaft walls (11a, 11b) which lie opposite one another and run parallel to the roll axes (1a, 2a), the two guide walls (7a, 7b) being arranged so as to be adjustable in the cross direction between these shaft walls (11a, 11b).

4. Material bed roll mill as claimed in claim 3, characterised in that the main shaft body (10) has in the region of the upper ends (7a'', 7b'') of the vertical guide walls (7a, 7b) - viewed in cross-section of the roll mill - a funnel-shaped wider portion with two inclined walls (12a, 12b) which are preferably of equal size and are inclined downwards symmetrically with respect to the vertical central plane (8), and in each of these inclined walls (12a, 12b) a substantially flat sliding wall (13a, 13b) which is similarly inclined is guided so as to be slidably movable, each of the said inclined walls being connected to the upper end (7a'', 7b'') of one of the vertical guide walls (7a, 7b), so that a sliding movement of the sliding walls adjusts these guide walls in the cross direction (9a, 9b).

## Revendications

1. Broyeur à cylindres d'un lit de matière, comprenant
a) deux cylindres commandés (1, 2) disposés l'un à côté de l'autre de manière à former une emprise (4), serrés l'un contre l'autre avec une force élevée de broyage et dont au moins l'un est monté mobile vers l'autre cylindre,
b) une trémie de déversement (5) disposée au-dessus de l'emprise (4), destinée à diriger la matière sur l'emprise et comprenant deux cloisons de guidage (7a, 7b), dont chacune est affectée à l'un des cylindres, qui délimitent latéralement à la partie inférieure de la trémie (5) le flux de matière (6, 6a, 6b) dirigé sur l'emprise (4), dont la position est réglable pour permettre de faire varier la largeur de ce flux de matière par rapport au plan vertical de symétrie (8) du broyeur à cylindres et qui sont disposées parallèlement à l'axe du cylindre et sensiblement sur la totalité de la longueur axiale des cylindres,
caractérisé en ce que
c) les cloisons de guidage (7a, 7b) sont disposées verticalement et sont déplaçables transversalement par rapport au plan vertical de symétrie (8) du broyeur à cylindres, ainsi que facultativement aussi individuellement et donc indépendamment l'une de l'autre, mais de manière qu'elles conservent leur position verticale.

2. Broyeur à cylindres d'un lit de matière selon la revendication 1, caractérisé en ce que le bord longitudinal inférieur (7a', 7b') de chaque cloison verticale de guidage (7a, 7b) est à une faible distance sensiblement constante (a) du côté circonférentiel extérieur (1b, 2b) du cylindre correspondant (1, 2).

3. Broyeur à cylindres d'un lit de matière selon la revendication 1, caractérisé en ce que la trémie (5) comporte un corps de base (10) comprenant deux cloisons fixes (11a, 11b) placées face à face, parallèles à l'axe (1a, 2a) des cylindres et entre lesquelles les deux cloisons de guidage (7a, 7b) sont montées déplaçables transversalement.

4. Broyeur à cylindres d'un lit de matière selon la revendication 3, caractérisé en ce que le corps de base (10) de la trémie comprend, au voisinage de l'extrémité supérieure (7a'', 7b'') des cloisons verticales de guidage (7a, 7b), un élargissement en forme de trémie-considéré en coupe transversale du broyeur à cylindres- formé de deux cloisons obliques (12a, 12b) de préférence de même dimension, symétriques par rapport au plan vertical de symétrie (8), inclinées vers le bas et dans chacune desquelles une cloison coulissante sensiblement plane (13a, 13b), ayant une même inclinaison, est guidée, chacune de ces cloisons coulissantes étant reliée à l'extrémité supérieure (7a'', 7b'') de l'une des cloisons verticales de guidage (7a, 7b), un mouvement de glissement des cloisons coulissantes provoquant le déplacement de ces cloisons de guidage en direction transversale (9a, 9b).
